# EUROPÄISCHE PATENTANMELDUNG

(11) **EP 0 389 413 A1**
(43) Veröffentlichungstag der Anmeldung: **26.09.1990**
(21) Anmeldenummer: 90810159.5
(22) Anmeldetag: 02.03.1990
(51) Int. Cl.: E04C 5/06, E02D 27/08

(54) **Vorgefertigtes Armierungselement**

(30) Priorität: 20.03.1989 CH 1019/89
(71) Anmelder: EGCO AG, CH-9476 Weite (CH); DAVUM SA CRISSIER, CH-1023 Crissier/Lausanne (CH)
(72) Erfinder: Walroff, Alain, CH-1023 Crissier (CH)
(74) Vertreter: Feldmann, Clarence Paul

(57) **Zusammenfassung**

Armierungen zur ERstellung von gekrümmt verlaufenden Betonbauelementen wurden bis anhin an Ort und Stelle gefertigt.

Das erfindungsgemässe Armierungselement besteht aus einer Vielzahl von U-förmig gebogenen Armierungseisen in der Form von Bügel (1), die mittels mindestens zwei, vorzugsweise jedoch drei Längsverbindungseisen (2) miteinander verbunden sind. Die Längsverbindungseisen (2) liegen alle in einer Ebene (E₁) und sind entweder alle mit jeweils einem Schenkel (10,11) oder mit der Basis (12) verschweisst. Die Längsverbindungseisen (2) beziehungsweise das geplante Element wird in der Form des zu erstellenden Betonbauteiles gebogen in der Ebene (E₂).

## Beschreibung

Die vorliegende Erfindung betrifft ein vorgefertigtes Armierungselement zur Erstellung von Betonbauten, insbesondere für den Tiefbau, bestehend aus mehrerem U-förmig gebogenen Armierungseisen, die mittels Längsverbindungseisen untereinander verbunden sind.

Vorgefertigte Armierungselemente haben in den letzten Jahren, insbesondere auch durch die Tätigkeit der Anmelderin sich immer mehr verbreitet. Vorwiegend werden solche Armierungselemente im Hochbau eingesetzt. Zur Dokumentation wird beispielsweise auf die europäischen Veröffentlichungen EU-A-0'267'146 und EU-A-88'810'525.1 verwiesen. Ein vorgefertigtes Armierungselement der eingangs beschriebenen Art ist insbesondere aus der CH-PS 642'131 bekannt. Es handelt sich hierbei, um ein einfaches Grundelement bestehend aus mehreren U-förmig gebogenen Ar mierungseisen, die mittels mehreren Längsverbindungseisen miteinander verbunden sind, wobei zwei der drei gleichliegenden Seiten aller U-förmig gebogenen Armierungseisen mit mindestens einem Längsverbindungseisen verschweisst sind. Dies garantiert dem Element die gewünschte Verbiegungssteifigkeit. Diese bekannten Armierungselemente sind geeignet zur Erstellung von exakt gerade verlaufenden Betonbauteile. Meist werden solche Elemente bei der Erstellung von Mauerwerken eingesetzt.

Bei der Erstellung von Kanalbauten, Kanalisationen oder Bachverbauungen werden gleichartige Armierungselemente in grossen Mengen benötigt. Solche Bauten, die sich oftmals über Kilometerlängen erstrecken, müssen den topographischen Gegebenheiten angepasst werden. Bisher mussten die entsprechenden Armierungen äusserst arbeits-intensiv an Ort und Stelle gefertigt werden. Die vorliegende Erfindung stellt sich daher die Aufgabe, ein vorgefertigtes Armierungselement zu schaffen, das in einer Ebene beliebig gebogen werden kann, wobei gleichzeitig sich die U-förmig gebogenen Armierungseisen regelmässig in der gewünschten Richtung ausrichten.

Diese Aufgabe löst ein vorgefertigtes Armierungselement der eingangs genannten Art mit den kennzeichnenden Merkmalen des Patentanspruches.

In der Zeichnung sind einige Ausführungsbeispiele und deren Anwendungen schematisch dargestellt. Es zeigt:
Figur 1-4 vier verschiedene vorgefertigte Armierungselemente in einer Schnittebene senkrecht zur Verlaufsrichtung der Längsverbindungseisen;
Figur 5 eine Anwendung des Elementes nach Figur 1 zur Erstellung eines geschlossenen, rechtwinkligen Querschnitt aufweisenden Schachtes und
Figur 6 eine Anwendung der Elemente nach den Figuren 2 und 4 zur Erstellung eines einseitig offenen Sammelkanals;
Figur 7 stellt einen vereinfachten Legeplan eines Elementes nach Figur 3 in S-förmiger Gestalt dar.

Wie eingangs erwähnt, dienen die erfindungsgemässen Armierungselemente zur Erstellung von gekrümmt, gebogen oder gewölbt verlaufenden Betonbauten. Prinzipiell bestehen sämtliche Ausführungsvarianten aus einer Vielzahl U-förmig gebogenen Armierungseisen 1 und mindestens zwei, vorzugs weise jedoch drei, die U-förmigen Armierungseisen untereinander verbindenden Längsstäbe 2. Je nach Anwendungszweck sind die Längenverhältnisse der beiden parallelen Schenkel 10, 11 sowie der Basis 12 unterschiedlich. Wesentlich ist jedoch, dass die Längsverbindungseisen 2 alle am gleichen Schenkel aller U-förmig gebogenen Armierungseisen 1 oder alle an der Basis 12 befestigt sind. Ein weiteres, allgemein gültiges Merkmal ist darin zu sehen, dass die Längsverbindungseisen 2 relativ nahe beieinander liegen. Somit liegen sämtliche Längsverbindungseisen 2 in einer Ebene E₁ . In der Ebene E₁ lässt sich das vorgefertigte Armierungselement folglich nicht biegen, das Element lässt sich hingegen senkrecht zur Ebene E₁, in der Ebene E₂ in der beispielsweise die Basis 12 der U-förmigen Bügel 1 liegen, verformen. Im Beispiel gemäss der Figur 1, lässt sich somit das Element in der Horizontalrichtung biegen, hingegen in der Vertikalrichtung ist es verbiegungssteif.

In der Figur 1 ist ein Element gezeigt, welches aus gleichseitigen U-förmigen Bügeln 1 besteht, bei denen die linken Schenkel 10 aller U-förmigen Armierungseisen 1 durch drei parallele Längsverbindungseisen 2 miteinander verbunden sind. Mittels zwei gegengleich zueinander ge richteten Elemente nach Figur 1 lässt sich beispielsweise ein rechteckiger Schacht ausführen, der in einer Ebene beliebig gebogen ist (Figur 5).

In der Figur 2 ist ein Element dargestellt, welches haarnadelförmig gebogene, gleichschenklige, U-förmige Armierungseisen 1′ aufweist. Die Längsverbindungseisen 2′ sind hier am Endbereich der Schenkel 10′ angeschweisst. Solche Armierungselemente lassen sich beispielsweise zur Erstellung von gekrümmt verlaufenden Mauerkronen verwenden. In der Figur 6 ist eine Anwendung solcher Elemente zur Erstellung eines einseitig offenen Kanales dargestellt.

Die Längsverbindungseisen 2˝ können auch an der unteren Schmalseite der Basis der U-förmig gebogenen Bügel 1˝ angeschweisst werden. Hierbei können die beiden Schenkel 10˝, 11˝ unterschiedlich lang sein. Zwei spiegelbildlich gegeneinander gerichtete Elemente gemäss der Figur 3 lassen sich beispielsweise für die Erstellung für die gekrümmt in einer Ebene verlaufenden Fundamentplatten verwendet werden. In der Zeichnung ist kein solches Anwendungsbeispiel dargestellt.

Ein letztes Ausführungsbeispiel ist in Figur 4 gezeigt.

Die Basis 12 ist hier sehr breit und die Längsverbindungseisen 2 liegen allesamt an einem der beiden kurzen Schenkel 10. Die Schenkel 10 und 11 sind in ihrem Endbereich um 90° gegeneinander gerichtet. Ein solches Element kann beispielsweise zusammen mit einem oder zwei Elementen gemäss Figur 2 zu einem Bauwerk, das in einer Ebene gekrümmt ist, verwendet werden, bei dem zwei senkrecht verlaufende Betonflächen auftreten wie dies Figur 6 darstellt. Dasselbe Element in Figur 4 ist in Figur 7 in S-Form gebogen, in einem Legeplan gezeichnet. Die einzelnen U-förmigen Armierungseisen 1 sind damit immer automatisch auf das Zentrum M der Biegung ausgerichtet.

Selbstverständlich lassen sich die Armierungselemente beliebig mit den bekannten Armierungsflächennetzen kombinieren. In der Zeichnung wurde der Deutlichkeit halber auf die Darstellung dieser Möglichkeiten verzichtet. Sie sind jedoch für den Fachmann selbstverständlich.

Es ist optimal, wenn die Distanz der beiden äussersten, parallelen Längsverbindungseisen einen maximalen Abstand von 20 cm aufweisen.

## Patentansprüche

1 . Armierungselement zur Erstellung von Betonbauten, insbesondere für den Tiefbau, bestehend aus mehreren U-förmig gebogenen Armierungseisen, die mittels Längsverbindungseisen untereinander verbunden sind, dadurch gekennzeichnet dass mindestens zwei parallele Längsverbindungseisen (2,2′,2˝) vorhanden sind, die alle an nur einer der drei Seiten der U-förmigen Bügel (1,1′,1˝) angeschweisst sind, während die beiden anderen Seiten der U-förmigen Bügel untereinander nicht verbunden sind, und dass die Längsverbindungseisen in der Form eines gekrümmt verlaufenden Betonbauelementes gebogen sind.

2. Armierungselement nach Anspruch 1, dadurch gekennzeichnet, dass alle Längsverbindungseisen (2,2′) an einem Schenkel (10,10′) angeschweisst sind.

3. Armierungselement nach Anspruch 1, dadurch gekennzeichnet, dass die U-förmigen Bügel (1′) haarnadelförmig gebogen sind und alle Längsverbindungseisen (2′) in der Nähe eines freien Endes eines Schenkels (10′) ange schweisst sind, und dass der Abstand der beiden weitest voneinander verlaufenden parallelen Längsverbindungseisen die Distanz entsprechend der Breite der Bügel (10′) aufweisen.

4. Armierungselement nach Anspruch 1, dadurch gekennzeichnet, dass die U-förmigen Bügel (1˝) haarnadelförmig gebogen sind und die Längsverbindungseisen (2˝) an der Schmalseite des Bügels angeschweisst sind.

5. Armierungselement nach Anspruch 1, dadurch gekennzeichnet, dass die U-förmigen Bügel eine Basis (12) haben, die um ein mehrfaches breiter sind als die Länge der Schenkel (10,11), und dass die Längsverbindungseisen (2) an einem der kurzen Schenkel (10) angeschweisst sind.

6. Armierungselement nach Anspruch 1, dadurch gekennzeichnet, dass drei Längsverbindungseisen in gleichmässigem Abstand vorgesehen sind, und dass die Distanz zwischen beiden äussersten Längsverbindungseisen (2) maximal 20 cm beträgt.

7. Verwendung des Armierungseisens nach Anspruch 1, dadurch gekennzeichnet, dass diese zur Erstellung eines gekrümmt verlaufenden Betonelementes dienen, wobei die Längsverbindungseisen in der Krümmungsfläche liegen.

8. Verwendung nach Anspruch 7 eines Elementes nach Anspruch 3, dadurch gekennzeichnet, dass dieses zur Erstellung einer gekrümmt verlaufenden Mauerkrone dient.

9. Verwendung nach Anspruch 7 eines Elementes nach Anspruch 5, dadurch gekennzeichnet, dass dieses zur Erstellung von in einer Ebene gekrümmt verlaufenden Fundamentplatten verwendbar ist.
